# EUROPÄISCHE PATENTSCHRIFT

(11) **EP 1 151 682 B1**
(45) Veröffentlichungstag und Bekanntmachung des Hinweises auf die Patenterteilung: **14.11.2001**
(21) Anmeldenummer: 00115225.5
(22) Anmeldetag: 13.07.2000
(51) Int. Cl.: A41D 19/015

(54) **Schutzhandschuh**
Protective glove
Gant de protection

(43) Veröffentlichungstag der Anmeldung: 07.11.2001
(73) Patentinhaber: Köninger GmbH, 72152 Horb (DE)
(72) Erfinder: Köninger, Helmut, 72160 Horb (DE); Funke, Peter Dr., 95032 Hof (DE)
(74) Vertreter: Strobel, Wolfgang, Dipl.-Ing.

(56) Entgegenhaltungen:
- EP-A- 0 724 848
- DE-U- 29 611 356
- DE-U- 29 710 911
- DE-U- 29 901 430
- DE-U- 29 901 662
- DE-U- 29 903 833

## Beschreibung

Die Erfindung betrifft einen Schutzhandschuh, insbesondere für Feuerwehr- und Katastropheneinsätze, nach dem Oberbegriff des Anspruchs 1.

Derartige Schutzhandschuhe sind bereits seit längerem bekannt und werden häufig bei Hilfseinsätzen oben genannter Art verwendet. Ein solcher Schutzhandschuh ist beispielsweise aus der WO-93/05670 bekannt, wobei die Außenschicht des Schutzhandschuhs aus einem wärmeisolierenden Silikonverbund besteht. Die Innenschicht besteht aus einem Kevlar-Gewebe bzw. einem Kevlar-Gestrick. Nachteilig an diesem Schutzhandschuh ist es, daß die Außenschicht zwar wärmeisolierend wirkt, aber nicht extrem hitzebeständig und schwer entflammbar ist. Zudem ist die Zwischenschicht nicht als extrem stichfestes Vlies ausgebildet.

DE-U-29903833 zeigt einen Schutzhandschuh bestehend aus einem Außenhandschuh aus schwer entflammbarem Material und einem austauschbaren Innenhandschuh mit einer Membran oder chemikalienschutzschicht, die voneinem Filz umgeben ist

DE-U-29901430 zeigt eine stichhemmende Textilware für einen Schutzhandschuh, bestehend aus mindestens zwei lagen eines Gestricks oder Gewirkes aus Para-Aramid-Fasern, wobei mindestens eine Oberfläche der lagen verfilzt ist.

Ebenfalls zum Stand der Technik gehören Gewebe oder Strickwarenkombinationen aus Para-Aramid-Fasern, die ein- oder mehrlagig vor mechanischen Schnittverletzungen schützen. Aus der US-4,433,439 ist beispielsweise ein zweischichtiger Schutzhandschuh bekannt, dessen Innenlage aus einem Kevlar-Vlies besteht, und der demgemäß eine hervorragende Stichfestigkeit aufweist. Die mit dieser Innenschicht vernähte Außenschicht besteht ebenfalls aus Kevlar. Allerdings ergibt sich daraus ergibt sich der Nachteil, daß die Wärmeisolationswirkung und Hitzebeständigkeit der Außenschicht bei extremen Temperaturen ungenügend sein kann.

Zur Überwindung der vorgenannten Nachteile ist ein Schutzhandschuh entwickelt worden, der in der EP 724 848 beschrieben ist. Der Schutzhandschuh weist eine Außenschicht aus einer Textilfaser mit geringer Wärmeleitfähigkeit, eine Zwischenschicht aus einer schnitt- und stichfesten Textilfaser sowie ein hitzebeständiges Innenfutter mit einer in einer Richtung flüssigkeitsundurchlässigen und atmungsaktiven Membran auf. Kennzeichnend für diesen Schutzhandschuh ist es, daß die Zwischenschicht aus einem Vlies aus Para-Aramid-Fasern gebildet ist, auf die ein Gewebe aus Aramid-Fasern als hitzebeständige Handschuhaußenschicht aufkaschiert ist. Dadurch wird erreicht, daß einerseits dem Außenstoff die notwendige Nahtausreißfestigkeit verliehen wird und andererseits die stich- und schnittfesten Eigenschaften des Vliesstoffes zumindest teilweise auf das mechanisch wenig belastbare Außenmaterial übertragen werden.

Durch dieses Kaschierverfahren wurden bereits wesentliche Verbesserungen erreicht, allerdings konnten einige durch die Kaschierung auftretende Nachteile nicht verhindert werden. So macht es sich beispielsweise nachteilig für das Tastgefühl bemerkbar, daß durch die Kaschierung eine Versteifung des Materials auftritt. Zudem wird die Atmungsaktivität des Handschuhs durch die Kaschierung erheblich eingeschränkt. Ein weiterer Nachteil kann daraus resultieren, daß bei extremen Temperaturen der Kaschierklebstoff schmelzen oder brennen kann, was für den Träger des Handschuhs äußerst unangenehme Folgen nach sich ziehen kann.

Der vorliegenden Erfindung liegt daher die Aufgabe zugrunde, einen Schutzhandschuh, insbesondere für Feuerwehr- und Katastropheneinsätze, zu schaffen, der die Schnittfestigkeit und Elastizität einer Strickware mit der Isolation und Stichfestigkeit eines Filzes verbindet, so daß die Weichheit, Elastizität und das Tastgefühl des Handschuhs erheblich verbessert werden, gleichzeitig uneingeschränkte Atmungsaktivität gewährleistet wird und durch rein mechanisches Vemadeln der Komponenten die Gefahr schmelzender Klebstoffe umgangen wird.

Diese Aufgabe wird durch die Merkmale des Anspruchs 1 gelöst.

Dadurch, daß der Innenhandschuh aus einer Feinstrickware aus hitzefesten Para-Aramid-Fasem gebildet ist, die direkt mit einem stichfesten Filz aus Para-Aramid-Fasern benadelt ist, wird ein hohes Tastgefühl und ein hoher Tragekomfort erreicht.

Um die unterschiedlich starken Beanspruchungen der Handschuhinnenfläche und des Handschuhrückens bei der Materialauswahl zu berücksichtigen, sind Handschuhinnenfläche und Handschuhrücken vorteilhafterweise aus unterschiedlichem Material gebildet.

Die Verwendung eines schnitt- und hitzefesten düsengefärbten Para-Aramid-Gewebes für den Handschuhrücken des Außenhandschuhes liefert den Vorteil, daß die Außenschicht auch ohne Kaschierung mit anderen Lagen die zum Vernähen notwendige Nahtausreißfestigkeit aufweist.

Auf der Handschuhinnenfläche des Außenhandschuhes ist auf einem Para-Aramid-Gewebe zusätzlich eine Beschichtung aus Polyurethan-Carbon aufgebracht, was den Vorteil mit sich bringt, daß die besonders flammfeste und hochabriebfeste Beschichtung eine maximale Resistenz gegenüber Ölen und Kraftstoffen liefert.

Vorteilhafterweise ist zwischen dem Innenhandschuh und dem Außenhandschuh eine flüssigkeitsundurchlässige, atmungsaktive Zwischenschicht eingelagert, wodurch ein sehr hohes Tastgefühl erreicht wird.

Das Aufnähen eines Streifens des Para-Aramid-Gewebes mit der darauf aufgebrachten Beschichtung aus Polyurethan-Carbon auf den Außenhandschuh im oberen Abschnitt des Handschuhrückens im Bereich der Fingerknöchel liefert zusätzlichen Schutz für die durch Abrieb gefährdeten Stellen.

Vorteilhafterweise ist auf dem Handschuhrücken zudem ein Streifen aus einem lichtreflektierenden Material aufgebracht, so daß bei Einsätzen in der Dunkelheit schon die geringste Lichtmenge ausreicht, um die arbeitende Person zu lokalisieren.

Zusätzlichen Schutz für das Handgelenk und einen großen Teil des Unterarms liefert vorteilhafterweise eine lange Stulpe.

Auch die Stulpe ist vorteilhafterweise aus mehreren Schichten aufgebaut, so daß die entsprechenden Körperteile ausreichend vor Hitze und Stichverletzungen geschützt sind.

Dadurch, daß der Innenhandschuh mit der Innenschicht der Stulpe und der Außenhandschuh mit der Außenschicht der Stulpe aneinandergenäht sind, und die Innenschicht der Stulpe lediglich am Stulpenrand an der Handschuhöffnung mit der Außenschicht aneinandergenäht ist, ergibt sich der Vorteil, daß der Innenhandschuh und die Innenschicht der Stulpe gemeinsam aus dem Handschuhinneren nach außen gestülpt werden können, um beispielsweise aufgerissene Nähte ohne großen Aufwand nachbessern zu können.

Der nahe der Handschuhöffnung an der Stulpe angeordnete Verschlußriemen liefert vorteilhafterweise das enge Anliegen der Stulpe am Unterarm des Trägers des Handschuhs.

Weitere Einzelheiten, Merkmale und Vorteile der Erfindung ergeben sich aus der nachfolgenden Beschreibung unter Bezugnahme auf die Zeichnungen. Darin zeigt:
- Fig. 1.: eine Ansicht auf die Rückseite einer bevorzugten Ausführungsform des erfindungsgemäßen Schutzhandschuhs;
- Fig. 2: eine Ansicht auf die Innenseite des Handschuhs nach Figur 1; einen schematischen Schnitt durch die Rückseite eines erfindungsgemäßen Schutzhandschuhs;
- Fig. 3: einen schematischen Schnitt durch die Rückseite eines erfindungsgemäßen Schutzhandschuhs;
- Fig. 4: einen schematischen Schnitt durch die Innenseite eines erfindungsgemäßen Schutzhandschuhs; und
- Fig. 5: einen schematischen Schnitt durch die Stulpe des erfindungsgemäßen Schutzhandschuhs.

Fig. 1 und 2 zeigen eine bevorzugte Ausführungsform des erfindungsgemäße-Schutzhandschuhs 1. Dieser ist als Fingerhandschuh mit einer Stulpe 4 ausgebildet, die weit über das Handgelenk hinausreicht. An der Stulpe 4 ist ein umlaufender Streifen 17 aus einem lichtreflektierenden Material aufgenäht, um den Träger des Handschuhs bei Dunkelheit besser sichtbar zu machen. Wie bei Handschuhen üblich, ist an der Stulpe 4 ein Stulpenrand 14 vorgesehen, der die Handschuhöffnung 7 umrandet.

Wie aus Fig. 1 ersichtlich wird, ist auf dem Handschuhrücken 6 der Rückseite des Handschuhs 1 ein weiterer Streifen 15 aus einem lichtreflektierenden Material aufgenäht. Dieses Material muß nicht notwendigerweise mit dem Material des Streifens 17 auf der Stulpe 4 übereinstimmen. Zudem ist auf Höhe der Fingerknöchel ein Streifen 12 eines abriebfesten Gewebes aufgebracht, dessen genaue Zusammensetzung später noch erläutert wird. Dies ist nötig, da diese Partien insbesondere durch Abstützen auf den Fingerknöcheln besonders beansprucht werden.

Die in Fig. 2 gezeigte Handschuhinnenfläche 5 ist ohne Nähte gefertigt und weist bevorzugterweise dasselbe Gewebe auf wie der oben beschriebene Streifen 12 zum Schutz der Fingerknöchel. In der Nähe der Handschuhöffnung 7 ist an der Stulpe 4 zudem ein Verschlußriemen 16 vorgesehen, mit dessen Hilfe die Stulpe 4 an den Unterarm des Trägers des Handschuhs festgezogen werden kann.

Der Handschuh 1 weist an der Handschuhinnenfläche 5 einen anderen Aufbau auf als am Handschuhrücken 6, während die Stulpe 4 wiederum aus einem anderen Material besteht. Der genaue Aufbau der unterschiedlichen Elemente des Handschuhs 1 ist aus den Fig. 3 bis 5 ersichtlich.

Fig. 3 zeigt hierbei einen Schnitt durch die Handschuhrückseite, wozu auch sämtliche Fingerrückseiten und der Großteil des Ristes gehören. Der Innenhandschuh 2, mit dem der Träger des Handschuhs allein direkten Kontakt erhält, besteht aus einer Feinstrickware aus hitzefesten Para-Aramid-Fasern, die direkt mit einem stichfesten Filz aus Para-Aramid-Fasern benadelt ist. Durch die rein mechanische Verfestigung werden die Poren der Strickware geschlossen und somit eine extrem hohe Wärmeisolation gegen Strahlungs- und Konktakthitze erreicht. Der Handschuhrücken 6 des Außenhandschuhs 3 besteht aus düsengefärbtem, schnitt- und hitzefestem Para-Aramid-Gewebe. Dieses Gewebe besitzt eine ausreichende Nahtausreißfestigkeit, die notwendig ist, um die unterschiedlichen Außenschichten des Handschuhes 1 miteinander zu vernähen, ohne eine Kaschierung notwendig werden zu lassen. Zwischen Innenhandschuh 2 und Außenhandschuh 3 ist als Einlage eine anatomisch vorgeformte, flüssigkeitsundurchlässige Zwischenschicht 8 vorgesehen, die ein sehr hohes Tastgefühl ermöglicht.

Wie aus Fig. 4 ersichtlich wird, ist der dreischichtige Aufbau des Handschuhs 1 an seiner Innenseite sehr ähnlich. Allerdings besteht der Unterschied, daß die Handschuhinnenfläche 5 des Außenhandschuhs 3 aus einem Gewebe aus Para-Aramid-Fasern mit einer flammfesten und hochabriebfest pigmentierten Beschichtung aus Polyurethan-Carbon besteht, die eine maximale Resistenz gegenüber Ölen und Kraftstoffen erzielt. Dieses Material wird bevorzugterweise auch für den Streifen 12 zum Schutz der Fingerknöchel verwendet.

Die Stulpe 4 (Fig 5) wiederum weist als Innenschicht 11 eine hitzebeständige Para-Aramid-Faser und als Außenschicht 10 ein mit Filz kaschiertes Para-Aramid-Gewebe auf. Zwischen der Innenschicht 11 und der Außenschicht 10 der Stulpe 4 ist eine flüssigkeitsundurchlässige, atmungsaktive Zwischenschicht 18 eingelagert, bevorzugterweise aus demselben Material, aus dem auch die Zwischenschicht 8 zwischen Innenhandschuh 2 und Außenhandschuh 3 besteht.

Bevorzugterweise ist der Innenhandschuh 2 mit der Innenschicht 11 der Stulpe 4 aneinandergenäht, ebenso der Außenhandschuh 3 mit der Außenschicht 10 der Stulpe 4. Die beiden Zwischenschichten 8 und 18 können auch als eine einstückige Zwischenschicht eingelagert werden. Die Innenschicht 11 der Stulpe 4 ist lediglich am Stulpenrand 14 mit der Außenschicht 10 aneinandergenäht, so daß der Innenhandschuh 2 gemeinsam mit der daran angenähten Innenschicht 11 der Stulpe 4 einfach nach außen gewendet werden kann.

Mit dem erfindungsgemäßen Schutzhandschuh wird somit ein hervorragender Schutz seines Trägers vor Hitze sowie vor Schnitt- und Stichverletzungen in jeder denkbaren Einsatzsituation erreicht.

## Patentansprüche

1. Schutzhandschuh (1), insbesondere für Feuerwehr- und Katastropheneinsätze, der einen Innenhandschuh (2) und einen Außenhandschuh (3) aufweist, **dadurch gekennzeichnet, daß** der Innenhandschuh (2) aus einer Feinstrickware aus hitzefesten Para-Aramid-Fasern gebildet ist, die direkt mit einem stichfesten Filz aus Para-Aramid-Fasern benadelt ist.

2. Schutzhandschuh (1) nach Anspruch 1, **dadurch gekennzeichnet, daß** der Außenhandschuh (3) aus einer Handschuhinnenfläche (5) und einem Handschuhrücken (6) gebildet ist, die aneinandergenäht sind, wobei Handschuhinnenfläche (5) und Handschuhrücken (6) aus unterschiedlichem Material gebildet sind.

3. Schutzhandschuh (1) nach Anspruch 1 oder 2, **dadurch gekennzeichnet, daß** der Handschuhrücken (6) des Außenhandschuhes (3) aus einem schnitt- und hitzefesten düsengefärbten Para-Aramid-Gewebe gebildet ist.

4. Schutzhandschuh (1) nach einem der Ansprüche 1 bis 3, **dadurch gekennzeichnet, daß** die Handschuhinnenfläche (5) des Außenhandschuhes (3) aus einem Para-Aramid-Gewebe mit einer darauf aufgebrachten Beschichtung aus Polyurethan-Carbon gebildet ist.

5. Schutzhandschuh (1) nach einem der Ansprüche 1 bis 4, **dadurch gekennzeichnet, daß** er zwischen dem Innenhandschuh (2) und dem Außenhandschuh (3) eine flüssigkeitsundurchlässige, atmungsaktive Zwischenschicht (8) aufweist.

6. Schutzhandschuh (1) nach einem der Ansprüche 1 bis 5, **dadurch gekennzeichnet, daß** auf dem Außenhandschuh (3) im oberen Abschnitt (12) des Handschuhrückens (6) im Bereich der Fingerknöchel ein Streifen des Para-Aramid-Gewebes mit der darauf aufgebrachten Beschichtung aus Polyurethan-Carbon aufgenäht ist.

7. Schutzhandschuh (1) nach einem der Ansprüche 1 bis 6, **dadurch gekennzeichnet, daß** auf dem Handschuhrücken (6) des Außenhandschuhes (3) ein Streifen (15) aus einem lichtreflektierenden Material aufgebracht ist.

8. Schutzhandschuh (1) nach einem der Ansprüche 1 bis 7, **dadurch gekennzeichnet, daß** er eine lange Stulpe (4) aufweist.

9. Schutzhandschuh (1) nach Anspruch 8, **dadurch gekennzeichnet, daß** die Stulpe (4) mindestens zwei Schichten aufweist.

10. Schutzhandschuh (1) nach Anspruch 8 oder 9, **dadurch gekennzeichnet, daß** die Außenschicht (10) der Stulpe (4) aus einem mit einem Para-Aramid/Carbon-Filz kaschierten Para-Aramid-Gewebe gebildet ist.

11. Schutzhandschuh (1) nach einem der Ansprüche 8 bis 10, **dadurch gekennzeichnet, daß** die Innenschicht (11) der Stulpe (4) aus einer hitzebeständigen Para-Aramid-Faser gebildet ist.

12. Schutzhandschuh (1) nach einem der Ansprüche 8 bis 11, **dadurch gekennzeichnet, daß** die Stulpe (4) zwischen der Innenschicht (11) und der Außenschicht (10) eine flüssigkeitsundurchlässige, atmungsaktive Zwischenschicht (18) aufweist.

13. Schutzhandschuh (1) nach einem der Ansprüche 8 bis 12, **dadurch gekennzeichnet, daß** der Innenhandschuh (2) mit der Innenschicht (11) der Stulpe (4) und der Außenhandschuh (3) mit der Außenschicht (10) der Stulpe (4) aneinandergenäht ist.

14. Schutzhandschuh (1) nach einem der Ansprüche 8 bis 13, **dadurch gekennzeichnet, daß** die Innenschicht (11) der Stulpe (4) lediglich am Stulpenrand (14) an der Handschuhöffnung (7) mit der Außenschicht (10) aneinandergenäht ist.

15. Schutzhandschuh (1) nach einem der Ansprüche 8 bis 14, **dadurch gekennzeichnet, daß** auf der Außenschicht (10) der Stulpe (4) ein Streifen (17) aus einem lichtreflektierenden Material aufgenäht ist, der sich vorzugsweise um den gesamten Außenumfang der Stulpe (4) erstreckt.

16. Schutzhandschuh (1) nach einem der Ansprüche 8 bis 15, **dadurch gekennzeichnet, daß** die Stulpe (4) nahe der Handschuhöffnung (7) einen Verschlußriemen (16) aufweist.

## Claims

1. Protective glove (1), in particular for operation of the fire brigade and for use in case of disaster, said glove comprising an inner glove (2) and an outer glove (3), **characterized in that** the inner glove (2) is formed of a fine knitwear of heat-resistant para-aramide fibers, which is directly needled with a stitch-proof felt of para-aramide fibers.

2. Protective glove (1) as claimed in claim 1, **characterized in that** the outer glove (3) is formed of a palm surface (5) and of a back surface (6), which are sewed together, wherein the palm surface (5) and the back surface (6) of the glove are formed of different materials.

3. Protective glove (1) as claimed in claim 1 or 2, **characterized in that** the back surface (6) of the outer glove (3) is formed of a cut-resistant and heat-resistant dyed para-aramide tissue.

4. Protective glove (1) as claimed in one of claims 1 to 3, **characterized in that** the palm surface (5) of the outer glove (3) is formed of a para-aramide tissue with a coating of polyurethane carbon attached thereon.

5. Protective glove (1) as claimed in one of claims 1 to 4, **characterized in that** it comprises an intermediate layer (8), which is impermeable to liquids, but breathing, between the inner glove (2) and the outer glove (3).

6. Protective glove (1) as claimed in one of claims 1 to 5, **characterized in that** a strip of the para-aramide tissue with the coating of polyurethane carbon attached thereon is sewed onto the outer glove (3) in the upper section (12) of the back surface (6) in the area of the knuckles.

7. Protective glove (1) as claimed in one of claims 1 to 6, **characterized in that** a strip (15) of a light-reflecting material is applied onto the back surface (6) of the outer glove (3).

8. Protective glove (1) as claimed in one of claims 1 to 7, **characterized in that** it comprises a long gauntlet (4).

9. Protective glove (1) as claimed in claim 8, **characterized in that** the gauntlet (4) comprises at least two layers.

10. Protective glove (1) as claimed in claim 8 or 9, **characterized in that** the outer layer (10) of the gauntlet (4) is made of a para-aramide tissue lined with a para-aramide / carbon felt.

11. Protective glove (1) as claimed in one of claims 8 to 10, **characterized in that** the inner layer (11) of the gauntlet (4) is made of a heat-resistant para-aramide fiber.

12. Protective glove (1) as claimed in one of claims 8 to 11, **characterized in that** the gauntlet (4) comprises an intermediate layer (18), which is impermeable to liquids, but breathing, between the inner layer (11) and the outer layer (10).

13. Protective glove (1) as claimed in one of claims 8 to 12, **characterized in that** the inner glove (2) is sewed to the inner layer (11) of the gauntlet (4), and the outer glove (3) is sewed to the outer layer (10) of the gauntlet (4).

14. Protective glove (1) as claimed in one of claims 8 to 13, **characterized in that** the inner layer (11) of the gauntlet (4) is sewed to the outer layer (10) only at the edge of the gauntlet (14) at the opening (7) of the glove.

15. Protective glove (1) as claimed in one of claims 8 to 14, **characterized in that** a strip of a light-reflecting material is sewed onto the outer layer (10) of the gauntlet (4), said strip preferably extending around the entire outer periphery of the gauntlet (4).

16. Protective glove (1) as claimed in one of claims 8 to 15, **characterized in that** the gauntlet (4) comprises a closing belt (16) near the opening (7) of the glove.

## Revendications

1. Gant de protection (1), en particulier pour des interventions de pompiers ou en cas de catastrophes, qui présente un gant intérieur (2) et un gant extérieur (3), **caractérisé en ce que** le gant intérieur (2) est formé d'un tricot fin de fibres de para-aramide résistantes à la chaleur, qui est piqué directement avec un feutre de fibres de para-aramides résistant aux piqûres.

2. Gant de protection (1) suivant la revendication (1), **caractérisé en ce que** le gant extérieur (3) est formé d'une surface intérieure de gant (5) et d'un dos de gant (6) qui sont cousus ensemble, la surface intérieure de gant (5) et le dos de gant (6) étant formés d'une matière différente.

3. Gant de protection (1) suivant l'une des revendications 1 et 2, **caractérisé en ce que** le dos de gant (6) du gant extérieur (3) est formé d'un tissu de para-aramide teint dans la masse résistant aux coupures et à la chaleur.

4. Gant de protection (1) suivant l'une des revendications 1 à 3, **caractérisé en ce que** la surface intérieure de gant (5) du gant extérieur (3) est formée d'un tissu de para-aramide sur lequel est appliqué un revêtement de polyuréthanne-carbone.

5. Gant de protection (1) suivant l'une des revendications 1 à 4, **caractérisé en ce qu'**il présente une couche intermédiaire (8) imperméable aux liquides, activant la respiration, entre le gant intérieur (2) et le gant extérieur (3).

6. Gant de protection (1) suivant l'une des revendications 1 à 5, **caractérisé en ce qu'**une bande du tissu de para-aramide sur lequel est appliqué le revêtement de polyuréthanne-carbone est cousue sur le gant extérieur (3) dans la section supérieure (12) du dos de gant (6), dans la zone des jointures des doigts.

7. Gant de protection (1) suivant l'une des revendications 1 à 6, **caractérisé en ce qu'**une bande (15) en une matière réfléchissant la lumière est appliquée sur le dos de gant (6) du gant extérieur (3).

8. Gant de protection (1) suivant l'une des revendications 1 à 7, **caractérisé en ce qu'**il présente une longue manchette (4).

9. Gant de protection (1) suivant la revendication 8, **caractérisé en ce que** la manchette (4) présente au moins deux couches.

10. Gant de protection (1) suivant l'une des revendications 8 et 9, **caractérisé en ce que** la couche extérieure (10) de la manchette (4) est formée d'un tissu de para-aramide doublé d'un feutre de para-aramide/carbone.

11. Gant de protection (1) suivant l'une des revendications 8 à 10, **caractérisé en ce que** la couche intérieure (11) de la manchette (4) est formée d'une fibre de para-aramide résistante à la chaleur.

12. Gant de protection (1) suivant l'une des revendications 8 à 11, **caractérisé en ce que** la manchette (4) présente une couche intermédiaire (18) imperméable aux liquides, activant la respiration, entre la couche intérieure (11) et la couche extérieure (10).

13. Gant de protection (1) suivant l'une des revendications 8 à 12, **caractérisé en ce que** le gant intérieur (2) est cousu avec la couche intérieure (11) de la manchette (4) et le gant extérieur (3) avec la couche extérieure (10) de la manchette (4).

14. Gant de protection (1) suivant l'une des revendications 8 à 13, **caractérisé en ce que** la couche intérieure (11) de la manchette (4) est cousue avec la couche extérieure (10) uniquement au bord (14) de la manchette, à l'ouverture (7) du gant.

15. Gant de protection (1) suivant l'une des revendications 8 à 14, **caractérisé en ce qu'**une bande (17) en une matière réfléchissant la lumière est cousue sur la couche extérieure (10) de la manchette (4), et s'étend de préférence sur tout le pourtour extérieur de la manchette (4).

16. Gant de protection (1) suivant l'une des revendications 8 à 15, **caractérisé en ce que** la manchette (4) présente une courroie de fermeture (16) au voisinage de l'ouverture (7) du gant.
